# EUROPÄISCHE PATENTANMELDUNG

(11) **EP 1 295 827 A2**
(43) Veröffentlichungstag der Anmeldung: **26.03.2003**
(21) Anmeldenummer: 02021155.3
(22) Anmeldetag: 24.09.2002
(51) Int. Cl.: B65H 16/00

(54) **Haltevorrichtung für Folienrollen**

(30) Priorität: 24.09.2001 DE 20115648 U
(71) Anmelder: Heikaus Vertriebs-GmbH, 51674 Wiehl-Marienhagen (DE)
(72) Erfinder: Heikaus, Gerd, 51588 Nümbrecht (DE); Heikaus, Lothar, 51588 Nümbrecht (DE)
(74) Vertreter: von Kirschbaum, Alexander, Dipl.-Ing.

(57) **Zusammenfassung**

Eine Haltevorrichtung zur Aufnahme von Folienrollen (24) ist mit einer Wickelvorrichtung verbunden. Die Wickelvorrichtung dient zum Umwickeln von auf einer Palette (10) angeordneten Gegenständen (12) mit einer Folie (22). Insbesondere zur Aufnahme von kernlosen Folienrollen weist die Haltevorrichtung mehrere Halteelemente (30) auf, auf die die Folienrolle (24) aufsteckbar ist. Mit den Halteelementen (30) sind Spreizelemente (32) verbunden. Ferner weist die Haltevorrichtung eine Spreizvorrichtung auf, mit der die Spreizelemente (30) verbunden sind. Durch Betätigen der Spreizvorrichtung werden die Halteelemente (30) mittels der Spreizelemente (32) verschoben, so dass die Halteelemente (30) auseinandergedrückt oder zusammengedrückt werden.

## Beschreibung

Die Erfindung betrifft eine Haltevorrichtung zur Aufnahme von Folienrollen, insbesondere zur Aufnahme von kernlosen Folienrollen.

Auf Rollen aufgewickelte Folien werden insbesondere zum Umwickeln von auf Paletten gestapelten Gegenständen wie Kartons verwendet. Durch das Umwickeln der Gegenstände mit einer dünnen Kunststofffolie werden die Gegenstände auf der Palette beispielsweise für den Transport fixiert. Die Folie, die zum Erhöhen der Verpackungssicherheit auch vorgestreckt sein kann, hat im Wesentlichen die Aufgabe, dass die Gegenstände auf der Palette sicher gehalten sind. Die Folie, die üblicherweise als etwa 40 bis 60 cm breites Folienband ausgebildet ist, ist auf einem Folienkern, der üblicherweise aus Pappe ist, aufgewickelt.

Die Folienrolle mit Kern kann zum Umwickeln der Gegenstände beispielsweise auf eine manuelle Abwickelvorrichtung gesteckt werden. Hierzu weist die Abwickelvorrichtung einen Dorn o.dgl. auf, auf den der Kern der Folienrolle aufgeschoben werden kann.

Ferner sind automatische Wickelvorrichtungen bekannt, bei denen die Folienrolle mit Kern auf einen Dorn aufgesteckt wird, wobei der Dorn von einer Halteeinrichtung getragen ist. Die Palette ist hierbei auf einem Drehtisch angeordnet, so dass durch Drehen der Palette die Gegenstände mit Folie umwickelt werden. Mit Hilfe einer Vertikal-Verschiebeeinrichtung wird die Folienrolle vertikal verschoben, um die auf der Palette befindlichen Gegenstände über die gesamte Höhe mit Folie zu umwickeln.

Aus WO 99/06312 ist ein Verfahren sowie eine Vorrichtung zur Herstellung einer Folienrolle ohne Kern bekannt. Zur Herstellung einer kernlosen Folienrolle, die insbesondere vorgestreckte Folie aufweist, sind die inneren Lagen der Folienrolle mit einer geringeren Spannung und die darauf folgenden Lagen mit einer größeren Spannung gewickelt. Mit dem in WO 99/06312 beschriebenen Verfahren ist es somit möglich, vorgestreckte Folien auf einer Folienrolle ohne Kern herzustellen. Das Verwenden von Folienrollen ohne Kern hat den Vorteil, dass der zu meist aus relativ dicker und stabiler Pappe hergestellte Kern nicht entsorgt werden muss. Die Menge an anfallendem Abfall ist somit erheblich reduziert. Andererseits ist das Handling von Folienrollen ohne Kern schwierig, da die inneren Lagen der Folie beim Aufstecken der Folienrolle ohne Kern auf einen Dorn einer Haltevorrichtung häufig beschädigt werden. Ferner kann ein Einklemmen der inneren Folienlagen vorkommen, so dass die Folienrolle auf an dem Dorn der Haltevorrichtung nicht mehr frei drehbar ist, so dass ein Abwickeln der Folie von der Abrollhilfe nicht mehr möglich ist.

Aufgabe der Erfindung ist es, eine Haltevorrichtung zur Aufnahme von Folienrollen, insbesondere zur Aufnahme von kernlosen Folienrollen zu schaffen, mit der die Folienrolle einfach auswechselbar ist und insbesondere ein Beschädigen der Folienrolle vermieden ist.

Die Lösung der Aufgabe erfolgt erfindungsgemäß durch die Merkmale des Anspruchs 1 bzw. 12.

Die erfindungsgemäße Haltevorrichtung weist mehrere Halteelemente auf. Auf die insbesondere auf einer gedachten zylindrischen Mantelfläche angeordneten Halteelemente kann die Folienrolle aufgesteckt werden. Beispielsweise handelt es sich bei den Halteelementen um ringförmige konzentrisch zueinander angeordnete Halteelemente. Vorzugsweise handelt es sich bei den Halteelementen um stabförmige sich in Längsrichtung der Mantelfläche erstreckende Halteelemente. Bei auf die Haltevorrichtung aufgesteckter Folienrolle liegen die Halteelemente an der Innenseite des Kerns der Folienrolle oder an der Innenseite der kernlosen Folienrolle an.

Die Halteelemente sind erfindungsgemäß über Spreizelemente mit einer Spreizvorrichtung verbunden. Bei auf einer zylindrischen Mantelfläche angeordneten Halteelementen können diese durch die Spreizvorrichtung in radialer Richtung verschoben werden. Es ist somit möglich, zum Aufstecken einer Folienrolle die Halteelemente derart zu verschieben, dass der Umfang der Halteelemente kleiner ist als der Innendurchmesser der Folienrolle, so dass beim Aufstecken der Folienrolle ein Beschädigen der Folie vermieden ist. Auch beim Aufstecken von Folienrollen mit Kern ist dies vorteilhaft, da das Aufstecken der Folienrolle einfacherer und ein Verschieben des Kerns bezüglich der Folie verhindert ist. Nach dem Aufstecken der Folienrolle erfolgt mit Hilfe der Spreizvorrichtung ein Aufspreizen der Halteelemente, d.h. bei auf einer Mantelfläche angeordneten Halteelementen ein Vergrößern des Radius. Durch ein derartiges Verschieben der Halteelemente werden die Halteelemente auseinandergedrückt und gegen die Innenseite des Kerns bzw. die innere Lage der Folienrolle gedrückt. Nach dem Auseinanderspreizen der Halteelemente ist die Folienrolle sicher gehalten.

Vorzugsweise sind zwei Spreizelemente jeweils zu einem Spreizelementenpaar zusammengefasst. Vorzugsweise ist das Spreizelementpaar mit einem und besonders bevorzugt mit zwei Halteelementen verbunden. Die beiden Spreizelemente eines Spreizelementepaars sind hierbei vorzugsweise derart mit der Spreizvorrichtung verbunden, dass sich beim Betätigen der Spreizvorrichtung der Abstand der beiden mit der Spreizvorrichtung verbundenen Seiten der Spreizelemente verändert. Die mit der Spreizvorrichtung verbundenen Enden der Spreizelemente werden somit beim Betätigen der Spreizvorrichtung aufeinander zu oder voneinander wegbewegt. Vorzugsweise wird durch diese Relativbewegung zwischen zwei Spreizelementen eines Spreizelementen-Paars, das oder die mit den Spreizelementen verbundene Halteelement bzw. die verbundenen Halteelemente gespreizt, d.h. in radialer Richtung bewegt. Handelt es sich bei dem Halteelement um ein längliches, stabförmiges Halteelement, das sich vorzugsweise im Wesentlichen über die gesamte Länge der Folienrolle erstreckt, so wird durch diese Ausgestaltung und Bewegung der Spreizelementen-Paare ein Parallelverschieben der Halteelemente möglich, so dass die Halteelemente über ihre gesamte Länge gleichmäßig an der Innenseite der Folienrolle bzw. des Kerns der Folienrolle anliegen.

Die Spreizvorrichtung ist vorzugsweise von einer Hülse mit mehreren Schlitzen umgeben, durch die die Spreizelemente hindurchragen. Die Halteelemente sind außerhalb der Hülse, die Hülse umgebend angeordnet. Da die Spreizvorrichtung in einer bevorzugten Ausführungsform jeweils zwei Spreizelemente aufweisende Spreizelementen-Paare aufweist, ist durch die Schlitze eine Führung der Spreizelemente sichergestellt. Beispielsweise durch Federn oder andere elastische Elemente können die Spreizelemente in einer ersten, inneren Lage, in der die Spreizelemente sich auf einen kleineren Kreisbogen bzw. einer Mantelfläche eines Zylinders befinden, gehalten werden. In dieser ersten Lage kann die Folienrolle einfach auf die Halteelemente aufgesteckt, bzw. von diesen heruntergezogen werden. Durch Betätigen der Spreizvorrichtung, d.h. beispielsweise durch Zusammendrücken der Spreizvorrichtung gegen die Federkräfte kann ein Verschieben der Spreizelemente und damit ein Auseinanderdrücken der Halteelemente hervorgerufen werden, so dass die Halteelemente in eine zweite Lage gebracht werden, in der sie gegen die Innenseite der Folienrolle bzw. des Kerns der Folienrolle drücken. In dieser zweiten Lage kann die Spreizvorrichtung beispielsweise in Rastelemente einrasten.

Bei einer besonders bevorzugten Ausführungsform weist die Spreizvorrichtung eine Gewindespindel auf. Mit der Gewindespindel sind die Spreizelemente derart verbunden, dass durch Drehen der Gewindespindel ein Verschieben der Spreizelemente erfolgt. Durch das Verschieben der Spreizelemente werden die Halteelemente aus einer ersten in die zweite Lage oder umgekehrt verschoben. Insbesondere sind die Spreizelemente über eine Mutter oder ein anderes Verbindungselement mit der Gewindespindel verbunden. Durch das Drehen der Gewindespindel und die durch die Schlitze, durch die die Spreizelemente ragen, hervorgerufene Zwangsführung erfolgt beim Drehen der Gewindespindel ein Verschieben der Muttern bzw. Verbindungselemente. Vorzugsweise sind mehrere Spreizelemente über ein gemeinsames Verbindungselement wie eine speziell ausgestaltete Mutter mit der Spindel der Spreizvorrichtung verbunden. Insbesondere ist es möglich, nur zwei Verbindungselemente vorzusehen, wobei die Hälfte der Spreizelemente mit der einen und die andere Hälfte mit dem anderen Verbindungselemente verbunden ist. Diese beiden Verbindungselemente werden sodann vorzugsweise zum Bewegen der Halteelemente relativ zueinander bewegt.

Gemäß einer zweiten bevorzugten Ausführungsform der Erfindung weist die erfindungsgemäße Haltevorrichtung ebenfalls mehrere Halteelemente auf. Die Halteelemente, bei denen es sich vorzugsweise um stabförmige Elemente handelt, sind zur Aufnahme der Folienrolle erfindungsgemäß in radialer Richtung elastisch ausgebildet. Es ist somit möglich, die Folienrolle auf die erfindungsgemäße Haltevorrichtung aufzustecken, wobei die Haltelemente radial nach innen bzw. zusammengedrückt werden. Auf Grund der Elastizität der Halteelemente erzeugen die Halteelemente eine Halte- bzw. Druckkraft, die bei einer Folienrolle mit Kern von innen gegen die Innenseite des Kerns drücken. Bei einer Folienrolle ohne Kern drücken die elastischen Halteelemente erfindungsgemäß gegen die inneren Folienlage der Folienrolle. Durch die erfindungsgemäß elastisch ausgebildeten Halteelemente ist ein sicheres Halten der Folienrolle gewährleistet.

Vorzugsweise sind die Halteelemente an einem vorzugsweise zylindrisch ausgebildeten Aufnahmeelement befestigt. Die Befestigung erfolgt insbesondere dadurch, dass bei stabförmigen Halteelementen, die vorzugsweise in Längsrichtung des zylindrischen Aufnahmeelements bzw. einer aufgesteckten Folienrolle verlaufen, diese in Ausnehmungen des Aufnahmeelements eingesteckt werden. Vorzugsweise ist der Abstand der Ausnehmungen etwas geringer als der Abstand der beiden in die Ausnehmungen eingesteckten Enden der stabförmigen Halteelemente vor dem Einstecken, wobei beim Einstecken eine Spannung in dem Halteelement erzeugt wird. Hierdurch erfolgt ein klemmendes Halten des Halteelements in den Ausnehmungen, so dass die Halteelemente vorgespannt sind. Hierbei verlaufen die Ausnehmungen vorzugsweise in radialer Richtung bezogen auf das vorzugsweise zylindrische Aufnahmeelement. Zu einer Außenseite des Aufnahmeelements weisen die Halteelemente zumindest teilweise einen Abstand auf. Die Halteelemente können beispielsweise auch durch ggf. zusätzliches Verschweißen befestigt werden.

Vorzugsweise sind mindestens drei Halteelemente um den Umfang des Aufnahmeelements verteilt angeordnet, wobei die Halteelemente auf einer Kreislinie angeordnet sind. Der Durchmesser dieser Kreislinie ist geringfügig größer als der Innendurchmesser der Folienrolle bzw. des Kerns der Folienrolle. Die Halteelemente sind vorzugsweise konvex ausgebildet und weisen einen beispielsweise runden Querschnitt auf.

Das vorzugsweise zylindrische Aufnahmeelement ist vorzugsweise mit einem Teller o.dgl. verbunden. Dieser Teller dient bei einer im Wesentlichen vertikal angeordneten Haltevorrichtung dazu, dass die Lage der Folienrolle definiert ist und die Folienrolle nicht nach unten rutschen kann.

Nachfolgend wird die Erfindung anhand bevorzugter Ausführungsformen unter Bezugnahme auf die anliegenden Zeichnungen näher erläutert.

Es zeigen:
- Fig. 1: eine schematische Seitenansicht einer automatischen Wickelvorrichtung,
- Fig. 2: eine schematische perspektivische Ansicht einer ersten Ausführungsform der erfindungsgemäßen Haltevorrichtung,
- Fign. 3: und 4 einen Längsschnitt durch die erste Ausführungsform der erfindungsgemäßen Haltevorrichtung und
- Fig. 5: eine schematische Seitenansicht einer zweiten bevorzugten Ausführungsform der erfindungsgemäßen Haltevorrichtung.

Eine Wickelvorrichtung zum Umwickeln von beispielsweise auf einer Palette 10 angeordneten Gegenständen 12, wie beispielsweise übereinander gestapelten Kartons, weist eine Aufnahmeeinrichtung 14 auf, auf der die Palette 10 angeordnet ist. Die Aufnahmeeinrichtung 14 ist ein Drehteller, der um eine Achse 16 drehbar ist. Ferner weist die Wickelvorrichtung einen Wickelturm 18 auf, der eine Folienrolle 24 trägt, die in Richtung eines Pfeils 20 vertikal verschiebbar ist. Durch Drehen der Palette 10 zusammen mit den Kartons 12 um die Achse 16 wird eine Folie 22 von der Folienrolle 24 abgewickelt und die Palette 10 zusammen mit den Kartons 12 umwickelt. Durch langsames Verschieben der Folienrolle 24 in Richtung des Pfeils 20 erfolgt ein Umwickeln der gestapelten Kartons 12 über die gesamte Höhe. Üblicherweise ist ein Höhensensor vorgesehen, durch den die Höhe der auf der Palette 10 gestapelten Gegenstände wahrgenommen wird, so dass die vertikale Verschiebung der Folienrolle automatisch angehalten wird. Als Sensor kann beispielsweise ein Lichtsensor vorgesehen sein, der Licht abgibt und von den Gegenständen 12 reflektiertes Licht empfängt.

Die Folienrolle 24 wird von einer vertikal in Richtung des Pfeils 20 verschiebbaren Halterung 26 getragen. Von der Halterung 26 ist die erfindungsgemäße Haltevorrichtung (Fig. 2), auf die die Folienrolle 24 aufsteckbar ist, getragen und um ihre Längsachse drehbar gehalten.

Die erfindungsgemäße Haltevorrichtung 28 weist mehrere Halteelemente 30 auf. Die Halteelemente 30 sind im dargestellten Ausführungsbeispiel stabförmig und erstrecken sich in Längsrichtung der Haltevorrichtung 28. Die Halteelemente 30 sind somit parallel zueinander auf einer zylindrischen Mantelfläche angeordnet. Die einzelnen Halteelemente 30 sind jeweils über zwei Spreizelemente 32 mit einem oberen und einem unteren Verbindungselement 34 bzw. 36 verbunden. Die im dargestellten Ausführungsbeispiel stabförmigen Spreizelemente 32 sind an einem äußeren Ende über ein Gelenk 38 mit den Haltelementen 30 und einem inneren Gelenk 40 mit den Verbindungselementen 34,36 verbunden. Im dargestellten Ausführungsbeispiel handelt es sich bei den Verbindungselementen 34,36 um mutterartige Verbindungselemente, die über Innengewinde mit einer Spindel 42 verbunden sind. Die Spindel 42 weist ein Außengewinde 44 sowie ein Außengewinde 46 auf, wobei es sich bei dem einen Gewinde um ein Links- und bei dem anderen um ein Rechtsgewinde handelt. Durch Drehen der Spindel 42, beispielsweise von Hand, indem ein Kopf 48, der mit der Spindel 42 fest verbunden ist, gedreht wird, erfolgt ein Bewegen der Verbindungselemente 34,36 in Richtung der Pfeile 50. Aufgrund der unterschiedlichen Gewinde 44,46 werden die beiden Verbindungselemente 34,36 entweder aufeinander zu oder voneinander wegbewegt.

Die Gewindespindel 42 ist von einer Hülse 52 umgeben. Die Hülse 52 weist Schlitze 54 auf, durch die die Spreizelemente 32 hindurchragen. Durch die Schlitze 54 ist vermieden, dass beim Drehen der Gewindespindel 42 die Verbindungselemente 34,36 mitgedreht werden. Durch die Schlitze 54 ist die Lage der Spreizelemente 32 bestimmt, so dass die Spreizelemente 32 in den Schlitzen 54 zwangsgeführt sind. Durch Drehen der Gewindespindel 42 wird somit ein paralleles radiales Verschieben der Halteelemente 30 gewährleistet.

Die Gewindespindel 42 ist an ihrem in Fig. 3 unteren Ende über einen Zapfen 56 in einem Lager 58 drehbar gelagert. Sowohl die Hülse 52 als auch das Lager 58 sind mit einem Auflageteller 60 verbunden. Auf dem Auflageteller 60 liegt die Folienrolle 24 auf. Der Auflageteller 60 ist über ein Lager 62 mit einem Aufnahmeteil 64, das Bestandteil der Halterung 26 (Fig. 1) ist, verbunden.

Die Folienrolle 24 wird mit oder ohne Kern je nach Art der Ausführung der Folienrolle auf die erfindungsgemäße Haltevorrichtung 28 in der in Fig. 3 dargestellten Lage gesteckt, wobei sich die Halteelemente 30 in einer inneren Lage, d.h. in der Nähe der Hülse 52 befinden. Nach dem Aufstecken der Folienrolle 24 wird der mit der Spindel 42 verbundene Kopf 48 gedreht, so dass die Verbindungselemente 34,36 aufeinander zu bewegt und in die in Fig. 4 dargestellte Stellung gebracht werden. Hierdurch drücken die Halteelemente 30 gegen die Innenseite des Pappkerns der Folienrolle bzw. gegen die innere Lage der Folienrolle. Zum Entnehmen der Folienrolle 24 bzw. zum Erneuern der Folienrolle 24 wird die Gewindespindel 42 in entgegengesetzte Richtung gedreht, um die Verbindungselemente 34,36 in die in Fig. 3 dargestellte Lage zu bringen.

Eine zweite Ausführungsform der erfindungsgemäßen Haltevorrichtung 70 (Fig. 5) kann anstelle der Haltevorrichtung 28 (Fign. 2-4) in der in Fig. 1 dargestellten Wickelvorrichtung verwendet werden. Die Haltevorrichtung 70 weist ein im dargestellten Ausführungsbeispiel zylindrisches Aufnahmeelement 72 auf, das an einem unteren Ende mit einem Auflageteller 74 beispielsweise durch Schweißen verbunden ist. Der Auflageteller 74 ist entsprechend der in den Fign. 2-4 dargestellten Ausführungsform über das Lager 62 mit einem Auflageteil 64 verbunden.

Mit dem Aufnahmeelement 72 sind in Längsrichtung des Aufnahmeelements 72 verlaufende, stabförmige Halteelemente 76 verbunden. Die Halteelemente 76 sind in radialer Richtung zu dem zylindrischen Aufnahmeelement elastisch ausgebildet, so dass eine auf die Haltevorrichtung 70 in Fig. 5 von oben aufgesteckte Folienrolle 24 durch radial nach außen drückende Kräfte gehalten ist. Im dargestellten Ausführungsbeispiel weisen die Halteelemente in Richtung des Aufnahmeelements 72 weisende abgewinkelte Enden auf, wobei ein zwischen den beiden Enden angeordnetes Mittelteil der Halteelemente 76 parallel zu dem zylindrischen Aufnahmeelement 72 verläuft, so dass das Mittelteil der Halteelemente 76 an der Innenseite der Folienrolle bzw. der Innenseite des Folienrollenkerns anliegt.

Zur Befestigung der Halteelemente 76 an dem Aufnahmeelement 72 sind je Halteelement zwei Ausnehmungen bzw. radial verlaufende Bohrungen 78 vorgesehen. In die Bohrungen 78 werden die Enden 80, die vorzugsweise einen kreisrunden Querschnitt aufweisen, eingesteckt. Da der Abstand der Bohrungen 78 geringfügig kleiner als der Abstand der Enden 80 in nicht in die Ausnehmungen 78 eingesetztem Zustand ist, erfolgt ein Vorspannen der Halteelemente 76. Hierdurch sind die Halteelemente 76 in den Ausnehmungen 78 sicher gehalten.

Ebenso ist es möglich, die Befestigung der Halteelemente zumindest auf einer Seite in Langlöchern oder Schlitzen vorzusehen, wobei die Enden 80 der stabförmigen Elemente sodann mit innerhalb des Aufnahmeelementes 72 angeordneten Köpfen oder Tellern verbunden sind, um ein Herausrutschen aus den Langlöchern oder Schlitzen zu vermeiden. Die Halteelemente sind vorzugsweise gebogen oder abgewinkelt ausgebildet, so dass sie in radialer Richtung elastisch verformbar sind.

## Patentansprüche

1. Haltevorrichtung zur Aufnahme von Folienrollen, insbesondere kernlosen Folienrollen, mit
mehreren Halteelementen (30), auf die die Folienrolle (24) aufsteckbar ist,
mit den Halteelementen (30) verbundenen Spreizelementen (32), und
einer Spreizvorrichtung (42), mit der die Spreizelemente (32) verbunden sind, wobei durch Betätigen der Spreizvorrichtung (42) die Halteelemente (30) mittels der Spreizelemente (32) derart verschoben werden, dass die Halteelemente (30) auseinandergedrückt oder zusammengezogen werden.

2. Haltevorrichtung nach Anspruch 1, **dadurch gekennzeichnet, dass** zwei Spreizelemente (32) ein Spreizelemente-Paar bilden und die Spreizvorrichtung (42) derart ausgebildet ist, dass sich beim Betätigen der Spreizvorrichtung (42) der Abstand der beiden mit der Spreizvorrichtung (42) verbundenen Seiten der Spreizelemente (32) verändert.

3. Haltevorrichtung nach Anspruch 2, **dadurch gekennzeichnet, dass** jedes Spreizelemente-Paar (32) mit mindestens einem, vorzugsweise zwei Halteelementen (30) verbunden ist.

4. Haltevorrichtung nach einem der Ansprüche 1-3, **dadurch gekennzeichnet, dass** die Halteelemente (30) in Längsrichtung der Folienrolle (24) verlaufen.

5. Haltevorrichtung nach einem der Ansprüche 1-4, **dadurch gekennzeichnet, dass** die Halteelemente stabförmig sind und im Bereich der beiden Enden jeweils mit einem Spreizelement (32) verbunden sind.

6. Haltevorrichtung nach Anspruch 4 der 5, **dadurch gekennzeichnet, dass** beim Betätigen der Spreizvorrichtung (42) eine Parallelverschiebung der Halteelemente (30) erfolgt.

7. Haltevorrichtung nach einem der Ansprüche 1-6, **dadurch gekennzeichnet, dass** die Spreizvorrichtung von einer mehrere Schlitze (54) aufweisenden Hülse (52) umgeben ist, durch die die Spreizelemente (32) hindurchragen.

8. Haltevorrichtung nach Anspruch 7, **dadurch gekennzeichnet, dass** die Spreizvorrichtung eine Gewindespindel (42) aufweist und die Spreizelemente (32) derart mit der Gewindespindel (42) verbunden sind, dass durch Drehen der Gewindespindel (42) ein Verschieben der Spreizelemente (32) erfolgt.

9. Haltevorrichtung nach einem der Ansprüche 1-8, **dadurch gekennzeichnet, dass** mehrere Spreizelemente über ein gemeinsames Verbindungselement (34,36) mit der Spreizvorrichtung (42) verbunden sind.

10. Haltevorrichtung nach Anspruch 9, **dadurch gekennzeichnet, dass** die Verbindungselemente (34,36) ein mit einem Gewinde (44,46) der Gewindespindel (42) zusammenwirkendes Innengewinde aufweisen.

11. Haltevorrichtung nach einem der Ansprüche 1-10, **dadurch gekennzeichnet, dass** die Spreizelemente (32) mit den Halteelementen (30) und/oder dem Verbindungselement (34,36) gelenkig verbunden sind.

12. Haltevorrichtung zur Aufnahme von Folienrollen, insbesondere kernlosen Folienrollen, mit mehreren Halteelementen (76), auf die die Folienrolle (24) aufsteckbar ist, wobei die Halteelemente (76) zur Aufnahme der Folienrolle (24) in radialer Richtung elastisch ausgebildet sind.

13. Haltevorrichtung nach Anspruch 12, **dadurch gekennzeichnet, dass** die Halteelemente (76) an einem vorzugsweise zylindrischen Aufnahmeelement (72) befestigt sind.

14. Haltevorrichtung nach Anspruch 13, **dadurch gekennzeichnet, dass** die Halteelemente (76) stabförmig sind und/oder zur Befestigung in Ausnehmungen (78) des Aufnahmeelements (72) eingesteckt sind.
